# FASCICULE DE BREVET EUROPEEN

(11) **EP 0 279 735 B1**
(45) Date de publication et mention de la délivrance du brevet: **29.08.1990**
(21) Numéro de dépôt: 88400310.4
(22) Date de dépôt: 11.02.1988
(51) Int. Cl.: E02F 3/92, E02F 3/88, E21C 45/00

(54) **Procédé pour l'exploitation minière des océans**
Verfahren für den Meeresbergbau
Method for sea mining exploitation

(30) Priorité: 16.02.1987 FR 8701913
(43) Date de publication de la demande: 24.08.1988
(73) Titulaire: RHONE-POULENC CHIMIE, 92408 Courbevoie Cédex (FR)
(72) Inventeur: Vinot, Bernard, F-75010 Paris (FR); Constant, Odile, F-77500 Chelles (FR)
(74) Mandataire: Fabre, Madeleine-France

(56) Documents cités:
- FR-A- 1 333 134
- FR-A- 1 393 115
- GB-A- 1 116 290
- US-A- 1 653 027
- US-A- 2 132 800
- US-A- 2 906 040

## Description

L'invention concerne un procédé pour l'exploitation minière des océans. L'invention a plus spécifiquement pour objet un procédé pour remonter les solides métallifères des surfaces sous-marines profondes.

Les gisements métallifères présents à la surface de certaines régions du sol recouvert par les mers et les océans constituent un potentiel immense de ressources pour la métallurgie. Ils se présentent sous des formes variées allant des boues riches en métaux aux nodules polymétalliques et aux cheminées métallifères. L'abondance des métaux valorisables dans ces gisements conduit à un intérêt croissant pour leur exploitation industrielle. Leur remontée pose cependant des problèmes économiques et techniques car ils se situent à des profondeurs pouvant atteindre 6 000 mètres. La dimension des particules allant de quelques millimètres à quelques dizaines de centimètres ainsi que leur poids influencent directement l'efficacité du ramassage.

On a déjà envisagé à l'échelle expérimentale d'appliquer la technique du pompage par air-lift à l'exploitation minière des océans (J.P. JACQUEMIN - J.F. LAPRAY - R: PORTE - lle Colloque International sur l'Exploitation des Océans - Bordeaux - 1-4 octobre 1974).

Selon ce procédé, on injecte de l'air dans la partie inférieure d'un tube partiellement enfoncé dans une nappe d'eau. Le gaz allège la colonne d'eau enfermée dans le tube et fait monter son niveau. A partir d'un certain débit d'air le mélange diphasique s'échappe à la partie supérieure du tube induisant un effet de pompage. Cependant, la remontée des particules denses ou de grandes dimensions, telles que les galets, s'avère très difficile pour de fortes profondeurs à cause du faible pouvoir de suspension du mélange diphasique eau-air.

La présente invention a pour but de remédier à ces inconvénients et de proposer un procédé de remontée des minerais qui soit efficace à toutes profondeurs.

Selon l'invention, le procédé pour remonter les solides métallifères des surfaces sous-marines profondes par injection d'un gaz à la partie inférieure d'une colonne d'eau de mer enfermée dans un tube qui est enfoncé dans l'océan, provoquant la formation et l'entrainement d'une dispersion des solides dans l'eau de mer, est caractérisé en ce que une solution aqueuse comprenant au moins un additif de suspension choisi parmi les polymères hydrosolubles de poids moléculaire élevé est injectée et diluée dans la dispersion dans la partie inférieure de la colonne, le mélange dispersé est poussé vers la surface par la pression du gaz et les solides sont séparés.

Des exemples de polymères hydrosolubles de poids moléculaire élevé, ayant un bon pouvoir de suspension, utilisables pour la préparation de la solution aqueuse, sont les polysaccharides de fermentation , les gommes naturelles, les polymères acryliques, tels que polyacrylamides et polyméthacrylami- des, les dérivés cellulosiques comme l'hydroxyéthyl- cellulose et la carboxyméthylcellulose, ainsi que leurs mélanges entre eux.

Parmi ces polymères, on donne la préférence aux polysaccharides d'origine microbienne produits par fermentation d'un hydrate de carbone sous l'action de microorganismes tels que les bactéries appartenant au genre Xanthomonas, au genre Arthrobac- ter, au genre Azotobacter, au genre Agrobacte- rium, au genre Erwinia, au genre Alcaligenes et les champignons appartenant au genre Sclerotium. On préfère tout particulièrement la gomme xanthane du fait de son excellente stabilité en eau de mer, de son bon pouvoir de suspension et de sa non-toxicité sur la flore et la faune sous-marine.

On peut utiliser avantageusement une solution aqueuse contenant de la gomme xanthane et au moins un autre polymère hydrosoluble présentant un effet synergétique sur l'aptitude à la mise en suspension de particules solides. Comme exemples représentatifs, on peut citer notamment les mélanges de gomme xanthane et de galactomannanes comme la gomme guar, la gomme de caroube, la gomme cassia, la gomme de tara.

La solution aqueuse de polymère peut être préparée à partir de poudre ou d'un concentrat aqueux. Selon un mode de réalisation avantageux, la solution est préparée en surface et injectée à co-courant du gaz, la concentration en polymère pouvant être comprise entre 0,5 et 5 % en poids en fonction de la nature du ou des polymères, de manière à obtenir, après dilution avec l'eau de mer contenue dans la colonne, une concentration utile comprise de préférence entre 0,005 et 0,5 % en poids.

Le procédé de l'invention est illustré en référence au dessin annexé qui montre, à titre d'exemple non limitatif, une forme de réalisation de l'objet de l'invention.

La Fig. 1 est une vue schématique d'un dispositif pour la mise en oeuvre de l'invention.

Le dispositif comprend un tube principal 1 muni à la partie haute de tubulures de sortie 2 et 3 et à la partie basse d'une chambre de mélange 4. Les tubulures 2 et 3 sont raccordables à tout moyen de séparation liquide-solide (non représenté sur la Fig.). Un tube 5 est fixé au centre du tube 1 pour l'introduction de la solution aqueuse de polymère dans la chambre 4. Deux tubes latéraux 6 et 7 raccordés à une source de distribution permettant l'injection de gaz sous pression dans la chambre 4.

Le dispositif est immergé à une profondeur h qui est en pratique la hauteur comprise entre le fond et la surface de l'océan. L'équilibre des pressions égalise le niveau d'eau dans le tube 1 au niveau de la surface. Le procédé de l'invention consiste à injecter un gaz, par exemple de l'air, par 6 et 7 à une pression P + pgh (où p est la masse volumique de l'eau, g est la pesanteur) qui permettra d'atteindre le débit amorçant le pompage. Simultanément, on injecte par 5 une solution aqueuse de polymère à un débit q' = aq, où q est le débit de remontée du liquide dans le tube 1 et a est compris entre 0 et 1, préférentiellement entre 0,01 et 0,5.

L'air injecté en 4 remonte dans 1 en allégeant la colonne d'eau et induisant un effet de pompage. La solution de polymère est aspirée avec l'eau de mer environnante en entrainant les solides à remonter qu'elle maintient en suspension tout au long de leur ascension dans 1 jusqu'aux orifices de sortie 2 et 3. La dispersion est recueillie et les solides valorisables sont séparés de la phase aqueuse qui peut être recyclée en 5.

L'utilisation de polymère a en particulier l'avantage d'augmenter le caractère laminaire du contre- courant ascendant, ce régime "laminaire" étant favorable à la remontée des particules en suspension.

### Exemple

On simule une expérience au laboratoire en utilisant le dispositif représenté sur la Fig. 1. Le tube 1 a une hauteur de 200 cm et une capacité de 5 litres. Le dispositif est contenu dans une enveloppe cylindrique qui est remplie d'eau de mer jusqu'à la hauteur h = 180 cm et au fond de laquelle on introduit des graviers de dimension moyenne 5 mm et densité 3,5. De l'air est injecté par 6 et 7 à un débit de 20 à 27,5 dm3/min. On injecte par 5 une solution aqueuse à 0,5 % en poids de gomme xanthane (RHODOPOL 23 ₀) dans de l'eau de mer à un débit tel que, après dilution par l'eau de mer aspirée en 4, la concentration en polymère de l'eau contenue dans 1 soit de 0,05 %. Les solides remontés sont séparés de la dispersion recueillie en 2 et 3 et la solution est recyclée en continue en 5.

On détermine l'efficacité du procédé en mesurant la masse de graviers récupérée en g/min. en fonction du débit d'air. Les résultats sont reportés sur la Fig. 2, courbe 2 en comparaison avec un essai effectué dans les mêmes conditions mais sans gomme xanthane (courbe 1). Avec un débit d'air de 27,5 dm3/min. on recueille selon l'invention 130 g par minute de solides au lieu de 28 g par minute en l'absence de gomme xanthane, soit une augmentation du rendement d'un facteur 4,6.

## Revendications

1. Procédé pour remonter les solides métallifères des surfaces sous-marines profondes par injection d'un gaz à la partie inférieure d'une colonne d'eau de mer enfermée dans un tube (1) qui est enfoncé dans l'océan, provoquant la formation et l'entraine- ment d'une dispersion des solides dans l'eau de mer, caractérisé en ce que une solution aqueuse comprenant au moins un additif de suspension choisi parmi les polymères hydrosolubles de poids moléculaire élevé est injectée et diluée dans la dispersion dans la partie inférieure de la colonne, le mélange dispersé est poussé vers la surface par la pression du gaz et les solides sont séparés.

2. Procédé selon la revendication 1 caractérisé en ce que le polymère hydrosoluble est choisi parmi les polysaccharides de fermentation, les gommes naturelles, les polymères acryliques, les dérivés cellulosiques et leurs mélanges entre eux.

3. Procédé selon l'une des revendications 1 ou 2 caractérisé en ce que le polymère hydrosoluble est la gomme xanthane.

4. Procédé selon l'une des revendications 1 à 3 caractérisé en ce que la solution aqueuse contentant le polymère hydrosoluble est injectée à co-courant du gaz.

5. Procédé selon l'une des revendicatins 1 à 4 caractérisé en ce que la concentration en polymère de la solution aqueuse est comprise entre 0,5 et 5 % en poids.

6. Procédé selon l'une des revendications 1 à 5 caractérisé en ce que le mélange dispersé contient le polymère en quantité de 0,005 à 0,5 % en poids de la phase aqueuse.

## Patentansprüche

1. Verfahren zur Förderung von metallhaltigen Feststoffen von tiefen Unterwasserflächen durch Injektion eines Gases in einen unteren Teil einer Meerwassersäule, die in einem Rohr (1) eingeschlossen ist, das in das Meer eingerammt ist, was zur Bildung und zum Mitreissen einer Feststoffdispersion in dem Meerwasser führt, dadurch gekennzeichnet, daß eine wäßrige Lösung, enthaltend mindestens ein Suspensionsmittel, ausgewählt aus den wasserlöslichen Polymeren mit höherem Molekulargewicht, in die Dispersion in dem unteren Teil der Säule injiziert und dort verdünnt wird, wobei das dispergierte Gemisch durch den Gasdruck zur Oberfläche gedrängt wird und die Feststoffe abgetrennt werden.

2. Verfahren nach Anspruch 1, bei dem das wasserlösliche Polymer ausgewählt ist aus den Fermentationspolysacchariden, den natürlichen Gummen, den Acrylpolymeren, den Cellulosederivaten und deren Gemischen.

3. Verfahren nach Anspruch 1 oder 2, dadurch gekennzeichnet, daß das wasserlösliche Polymer Xanthangummi ist.

4. Verfahren nach einem der Ansprüche 1 bis 3, dadurch gekennzeichnet, daß die wäßrige Lösung, die das wasserlösliche Polymer enthält, gleichlaufend mit dem Gas injiziert wird.

5. Verfahren nach einem der Ansprüche 1 bis 4, dadurch gekennzeichnet, daß die Konzentration der wäßrigen Lösung an Polymer zwischen 0,5 und 5 Gew.-% liegt.

6. Verfahren nach einem der Ansprüche 1 bis 5, dadurch gekennzeichnet, daß das dispergierte Gemisch das Polymer in einer Menge von 0,005 bis 0,5 Gew.-%, bezogen auf die wäßrige Phase, enthält.

## Claims

1. A process for raising metal-bearing solids from deep underwater surfaces by injection of a gas in the lower part of a column of seawater which is confined in a tube (1) which is sunk into the ocean, causing the formation and entrainment of a dispersion of the solids in the seawater, characterised in that an aqueous solution comprising at least one suspension additive selected from water-soluble polymers of high molecular weight is injected into an diluted in the dispersion in the lower part of the column, the dispersed mixture is pushed towards the surface by the pressure of the gas and the solids are separated.

2. A process according to claim 1 characterised in that the water-soluble polymer is selected from fermentation polysaccharides, natural gums, acrylic polymers, cellulose derivatives and mixtures of said materials.

3. A process according to one of claims 1 and 2 characterised in that the water-soluble polymer is xanthane gum.

4. A process according to one of claims 1 to 3 characterised in that the aqueous solution containing the water-soluble polymer is injected in co-flow relationship with the gas.

5. A process according to one of claims 1 to 4 characterised in that the concentration of polymer in the aqueous solution is between 0.5 and 5% by weight.

6. A process according to one of claims 1 to 5 characterised in that the dispersed mixture contains the polymer in an amount of from 0.005 to 0.5% by weight of the aqueous phase.
